# EUROPÄISCHE PATENTSCHRIFT

(11) **EP 0 218 168 B1**
(45) Veröffentlichungstag und Bekanntmachung des Hinweises auf die Patenterteilung: **09.01.1991**
(21) Anmeldenummer: 86113356.9
(22) Anmeldetag: 29.09.1986
(51) Int. Cl.: B41M 5/035, B41M 1/30

(54) **Transferdruckverfahren**
Transfer-printing process
Procédé d'impression par transfert

(30) Priorität: 09.10.1985 DE 3536061
(43) Veröffentlichungstag der Anmeldung: 15.04.1987
(73) Patentinhaber: Röhm GmbH, 64293 Darmstadt (DE)
(72) Erfinder: Hanstein, Friedrich, D-6112 Gross-Zimmern (DE); Geppert, Barbara, D-6200 Wiesbaden (DE); Krautter, Jürgen, D-6100 Darmstadt (DE)

(56) Entgegenhaltungen:
- EP-A- 0 014 901
- EP-A- 0 110 220
- DE-A- 2 642 350
- US-A- 3 860 388
- US-A- 4 059 471

## Beschreibung

### Gebiet der Erfindung

Die Erfindung bezieht sich auf ein Transferdruckverfahren auf feste Gegenstände aus Kunststoff oder mit einer Oberflächenschicht aus Kunststoff oder Lack, wobei von einem erhitzten flächigen Farbträger durch Sublimation Farbstoffe auf die Oberfläche des festen Gegenstandes übertragen werden.

### Stand der Technik

Gemäß DE-A-29 14 704 werden lackierte Blechbänder beim gemeinsamen Durchlauf mit einem flächigen Farbträger durch einen Heißkalander durch Farbtransfer bedruckt. Gemäß DE-A-26 42 350 wird der Transferdruck mit der Beschichtung eines festen Gegenstandes zusammengefaßt, in dem man eine thermoplastische Kunststoffolie, die gegenüber dem Farbstoff des Farbträgers affin ist und die Migration des Farbstoffes weitgehend verhindert, zwischen die Oberfläche des Gegenstandes und den Farbträger einfügt, so daß beim Erhitzen die Folie den Farbstoff aufnimmt und gleichzeitig mit der Oberfläche des Kunststoffes haftend verbunden wird.

Bei beiden Verfahren ist eine Beschädigung der Oberfläche bzw. ihres Glanzes unvermeidlich, da sich der Farbträger beim Erhitzen auf der Oberfläche abprägt. Dieser Nachteil wird nach der EP―A―110220 dadurch vermieden, daß der Farbträger mittels überatmosphärischen Gasdruckes an die zu bedruckende Oberfläche angelegt wird. Auch bei diesem Verfahren kann es gelegentlich zu Störungen des Glanzes durch Abdrücke des Farbträgers kommen, beispielsweise wenn der Transferdruck bei hohem Gasdruck ausgeführt wird. Weiterhin wurde es als nachteilig empfunden, daß eine empfindliche Oberfläche, die zum Schutz gegen Beschädigungen mit einer abziehbaren Schutzfolie bedeckt war, zunächst durch Abziehen der Schutzfolie freigelegt und nach dem Transferdruck erneut mit einer Schutzfolie beklebt werden mußte.

Aus der US-A-4 059 471 ist ein Transferdruckverfahren bekannt, bei dem zwischen die zu bedruckende Kunststoffoberfläche und den Farbträger eine für den Farbstofftransfer durchlässige Folie gelegt wird. Nach Durchführung des Transferdrucks haftet die Folie so fest an dem Farbträger, daß sie zusammen mit diesem von der bedruckten Oberfläche abgetrennt wird.

### Aufgabe und Lösung

Der Erfindung liegt die Aufgabe zugrunde, Abdrücke des Farbträgers auf der Oberfläche oder Oberflächenschicht des Gegenstandes beim Transferdruck vollständig zu vermeiden. Weiterhin sollte die bedruckte Oberfläche während der weiteren Bearbeitung oder während des Transports zum Anwendungsort ohne zusätzliche kostenaufwendige Maßnahmen gegen Beschädigungen geschützt werden.

Zur Lösung dieser Aufgabe wird erfindungsgemäß während des Transferdruckes zwischen die Oberfläche des festen Gegenstandes bzw. dessen Oberflächenschicht und den Farbträger eine für den Farbstofftransfer weitgehend durchlässige Schicht eines an der Oberfläche oder der Oberflächenschicht abziehbar haftenden Materials eingefügt.

### Vorteile der Erfindung

Es wurde überraschend festgestellt, daß der sublimierende Farbstoff eine Schicht aus bestimmten Materialien ohne weiteres durchdringt und in die zu bedruckende Oberfläche in gleicher Weise einzieht, als wenn die Schicht nicht vorhanden wäre. Geeignete Materialien sind vcr allem solche, die mit dem Kunststoff oder Lack der zu bedruckenden Oberfläche wenig verträglich sind. In der Regel hat ein Transferfarbstoff, der eine hohe Affinität zu dem Kunststoff oder Lack hat, eine geringere Affinität zu dem andersartigen Material der Zwischenschicht. Die geringe Verträglichkeit führt dazu daß die Haftung zwischen der Oberfläche und der Zwischenschicht so gering ist, daß diese nach dem Transferdruck leicht und rückstandslos wieder abgezogen werden kann.

Die Zwischenschicht schützt die Oberfläche des festen Gegenstandes während des Transferdruckverfahrens gegen Abdrücke des Farbträgers und nach dem Bedrucken, beispielsweise bis zum Einbau des bedruckenden Gegenstandes am Anwendungsort, gegen Beschädigungen aller Art.

### Ausführung der Erfindung

Der Transferdruck auf verschiedenste Lacke und Kunststoffe ist allgemein gebräuchlich. Transferierbare Farbstoffe mit ausreichend hohen Affinitäten für die zu bedruckenden Kunststoffe und Lacke sind bekannt.

So werden beispielsweise in der DE-OS-26 42 350 verschiedene Farbstofftypen und ihre Affinität zu den einzelnen Kunststoffklassen beschrieben. Zu den Kunststoffen, die gut im Transferdruckverfahren bedruckbar sind, gehören z.B. Polyester, Polyurethane, Cellulosederivate, insbesondere Celluloseester, Phenoplaste und Aminoplaste, Epoxyharze, Polyamide und Polycarbonate. Besonders geeignet sind Acrylkunststoffe, insbesondere Polymethylmethacrylat sowie Polyacrylnitril und Mischpolymerisate von Acrylestern un -nitrilen. Bedruckbare Lacke gehören ebenfalls diesen Klassen an.

Die Zwischenschicht aus dem für den Farbstofftransfer weitgehend durchlässigen Material erfüllt dann ihre Aufgabe, Abdrücke auf der zu bedruckenden Oberfläche zu vermeiden, wenn sie selbst hinreichend glatt oder - wenigstens unter den Bedingungen des Farbtransfers - weicher als die Oberfläche ist. Vor allem darf sie mit der zu bedruckenden Oberfläche nur so wenig verträglich sein, daß auch unter den Druck- und Temperaturbedingungen des Transferdruckverfahrens keine feste Haftung entsteht. In der Regel ist es erwünscht, daß sich die Schicht auch nach dem Erkalten mit geringer Kraft abziehen läßt. Diese Eigenschaft wird von verschiedenen Kunststoffen erfüllt. Daher werden in der Regel Kunststoffolien eingesetzt. Je dünner sie sind, um so beser durchlässig sind sie für den Farbtransfer. Vorzugsweise werden 10 bis 200 11m dicke Folien verwendet. Bevorzugt sind Polyolefinfolien, insbesondere Polyäthylen oder Polypropylen. Weitere geeignete Kunststoffe sind Polytetrafluoräthylen, Dien-Polymerisate, Silikon-Kunststoffe, Polyvinylchlorid oder Polyvinylidenchlorid.

Die Zwischenschicht kann als solche unmittelbar vor dem Farbtransferdruck mit der zu bedrukkenden Oberfläche und dem Farbträger zusammengeführt werden. Besonders vorteilhaft ist es jedoch, wenn die Zwischenschicht bereits vcrher mit einer der beiden anderen Schichten verbunden worden war. So kann der Farbträger mit einer polyäthylenfolie zusammenlaminiert werden und dieser Verbund auf die zu bedruckende Oberfläche aufgelegt werden. Vorzugsweise ist die Zwischenschicht, insbesondere eine Polyolefinfolie, vorher mit der zu bedruckenden Oberfläche verbunden. Acrylglasscheiben kommen überwiegend mit einer beiderseitigen Polyäthylenfolienbeschichtung in den Handel und werden häufig mit dieser Schutzschicht zu einem Endprodukt verarbeitet. Die Folie wird meistens erst am Verwendungsort des fertigen Gegenstandes abgezogen und behält bis zu diesem Zeitpunkt ihre schützende Wirkung bei. Erfindungsgemäß können Acrylglasscheiben oder ähnliche Kunststoffscheiben mit einer solchen Polyäthylenschutzbeschichtung unmittelbar dem Transferdruckverfahren unterworfen werden, wcbei nicht nur während dieses Verfahrens selbst, sondern auch bei den nachfolgenden Behandlungsschritten bis zum Endeinsatz Beschädigungen der Oberfläche und des Glanzes ausgeschlossen werden. Die Folie kann von der bedruckten Oberfläche ebenso leicht abgezogen werden wie vor dem Bedrucken.

Während des Transferdruckverfahrens sollen der Farbträger, die Zwischenschicht und die zu bedruckende Oberfläche so dicht wie möglich aufeinanderliegen, insbesondere wenn bild- oder zeichenhafte Farbmuster konturenscharf übertragen werden sollen. Es genügt, wenn die dichte Berührung während einer kurzen, zum Farbtransfer ausreichenden Zeitspanne zustandekommt. Beispielsweise kann die aus der EP-A-11 220 bekannte Arbeitsweise angewendet werden, bei der die Schichten, beispielsweise durch entsprechend distanzierte Spannrahmen, in einem geringen Abstand zueinander berührungsfrei angeordnet und kurzfristig durch ein Druckgas, das auf die Rückseite des Farbträgers einwirkt, für die Dauer des Fabtransfers dicht zusammengepreßt werden. Wegen der nahezu vollständig ausgeschlossener Gefahr, den Oberflächenglanz durch Abdrücke zu beschädigen, können beim Verfahren der Erfindung auch andere bekannte Methoden angewendet werden, um die Schichten während des Farbstofftransfers dicht aufeinanderzupressen. Man kann z.B. die Schichten in eine Flachpresse legen, durch einen Kalanderspaltführen oder mittels einer gespannten Stoff- oder Folienbahn gegen eine feste Unterlage pressen. Bei allen Verfahren sollte kein höherer Anpreßdruck angewendet werden, als zum dichten Zusammenlegen der Schichten erforderlich ist, weil übermäßiger Druck gelegentlich doch zu Glanzverlust führen kann.

Der Farbtransfer wird in bekannter Weise durch Erhitzen des Farbträgers auf die Sublimationstemperatur des Farbstoffes bewerkstelligt. Der Farbträger kann durch heiße Flächen, beispielsweise heiße Pressenflächen oder Kalanderwalzen, oder durch Wärmestrahler oder heißes Druckgas erhitzt werden. Der zu bedruckende Kunststoff, zumindest die Kunststoff- oder Lackoberfläche sollten ebenfalls auf eine den Farbtransfer begünstigende Temperatur unterhalb der Farbsublimationstemperatur erwärmt werden. In typischen Fällen wird die zu bedruckende Kunststofffläche, z.B. eine mit Polyäthylen folienkaschierte Acrylglastafel, auf 120 bis 135°C vorgewärmt und mit dem Farbträger, in der Regel einer bedruckten Papierbahn, für 1 bis 10 sec mit einem Flächendruck von bis 20 kPa (0,01 bis 0,2 Kplcm²) zusammengepreßt, wobei der Farbträger auf eine Temperatur von 150 bis 300°C erhitzt wird.

Dank der Unverträglichkeit zwischen der bedruckten Oberfläche und der Zwischenschicht entsteht zwischen diesen Schichten nur eine schwache Haftung, so daß die Zwischenschicht nach dem Erkalten leicht und rückstandslos abgezogen werden kann.

## Patentansprüche

1. Verfahren zum Transferdruck auf feste Gegenstände aus Kunststoff oder mit einer Oberflächenschicht aus Kunststoff oder Lack von einem flächigen Farbträger, der wenigstens einen gegenüber dem Kunststoff oder Lack affinen Farbstoff enthält, wobei zwischen die zu bedrukkende Oberfläche des festen Gegenstands und den Farbträger eine für den Farbstofftransfer weitgehend durchlässige Kunststoffolie gelegt, der daraus gebildete Stapel zusammengedrückt und bis zur Sublimationstemperatur des Farbstoffes erhitzt und anschließend erkalten gelassen wird und der Farbträger abgenommen wird, dadurch gekennzeichnet, daß ein fester Gegenstand eingesetzt wird, dessen zu bedruckende Oberfläche vor Beginn des Verfahrens mit der Kunststoffolie in der Weise beschichtet worden ist, daß diese an der Oberfläche oder der Oberflächenschicht abziehbar haftet, daß beim Transferdruck ein Anpreßdruck von 1 bis 20 kPa (0,01 bis 0,2 kp/qcm) angewendet wird und daß nach dem Transferdruck die Kunststoffolie als abziehbare Schutzschicht auf der bedruckten Oberfläche belassen wird.

2. Verfahren nach Anspruch 1, dadurch gekennzeichnet, daß die für den Farbstofftransfer durchlässige Kunststoffolie eine Dicke von 10 bis 200 11m hat.

3. Verfahren nach Anspruch 2, dadurch gekennzeichnet, daß eine Kunststoffolie aus Polyäthylen oder Polypropylen eingesetzt wird.

4. Verfahren nach den Ansprüchen 1 bis 3, dadurch gekennzeichnet, daß ein fester Gegenstand aus Acrylglas oder einem Polycarbonatkunststoff oder mit einer zu bedruckenden Oberflächenschicht aus Acryl- oder Polycarbonatkunststoff eingesetzt wird.

## Revendications

1. Procédé pour l'impression par transfert sur des objets solides faits de matière plastique ou garnis d'une couche superficielle de matière plastique ou de vernis, à partir d'un support de couleur en nappe qui contient au moins un colorant ayant une affinité pour la matière plastique ou le vernis, une feuille de matière plastique très perméable pour le transfert de colorant étant placée entre la surface à imprimer de l'objet solide et le support de couleur, la pile ainsi formée étant comprimée et chauffée jusqu'à la température de sublimation du colorant, puis étant laissée à refroidir et le support de couleur étant enlevé, caractérisé en ce qu'on utilise un objet solide dont la surface à imprimer a été garnie, avant le début de l'opération, de la feuille de matière plastique de telle manière que celle-ci adhère de façon arrachable à la surface ou à la couche superficielle, en ce qu'il est appliqué, lors de l'impression par transfert, une pression de serrage de 1 à 20 kPa (0,01 à 0,2 kp/cm²), et en ce qu'après l'impression par transfert, la feuille de matière plastique est laissée, en tant que couche protectrice arrachable, sur la surface imprimée.

2. Procédé selon la revendication 1, caractérisé en ce que la feuille de matière plastique perméable pour le transfert de colorant a une épaisseur de 10 à 200 pm.

3. Procédé selon la revendication 2, caractérisé en ce qu'on utilise une feuille de matière plastique en polyéthylène ou en polypropylène.

4. Procédé selon l'une quelconque des revendications 1 à 3, caractérisé en ce qu'on utilise un objet solide qui est fait de verre acrylique ou d,une matière plastique du type polycarbonate ou qui est garni d'une couche superficielle en matière plastique du type acrylique ou polycarbonate.

## Claims

1. Process for transfer printing onto solid objects made of plastics or having a surface layer of plastics or enamel from a flat ink carrier which contains at least one ink or dye having an affinity for the plastics or enamel, wherein a plastics film which is substantially pervious to the transfer of ink is placed between the surface of the solid object to be printed and the ink carrier, the stack thus formed is compressed and heated up to the sublimation temperature of the ink and is then left to cool and the ink carrier is removed, characterised in that a solid object is used, whose surface which is to be printed has been coated with the plastics film before the start of the process in such a way that said film adheres removably to the surface or surface layer, and on transfer printing a contact pressure of 1 to 20 kPa (0.01 to 0.2 kp/cm²) is applied and after transfer printing the plastics film is left on the printed surface as a removable protective coating.

2. Process according to claim 1, characterised in that the plastics film which is pervious to the transfer of ink is from 10 to 200 11m thick.

3. Process according to claim 2, characterised in that a plastics film of polyethylene or polypropylene is used.

4. Process according to claims 1 to 3, characterised in that a solid object made of acrylic glass or a polycarbonate plastic or having a surface coating for printing consisting of acrylic or polycarbonate plastics is used.
